# EUROPÄISCHE PATENTSCHRIFT

(11) **EP 0 574 654 B1**
(45) Veröffentlichungstag und Bekanntmachung des Hinweises auf die Patenterteilung: **02.07.1997**
(21) Anmeldenummer: 93102575.3
(22) Anmeldetag: 18.02.1993
(51) Int. Cl.: E05C 17/04, E05D 15/52

(54) **Verstellbare Ausstellvorrichtung**
Adjustable check device
Dispositif déflecteur réglable

(30) Priorität: 15.05.1992 DE 9206648 U
(43) Veröffentlichungstag der Anmeldung: 22.12.1993
(73) Patentinhaber: MAYER & CO., A-5021 Salzburg (AT)
(72) Erfinder: Mayer, Ernst, Dipl.-Ing., W-5026 Salzburg (AT)
(74) Vertreter: Finsterwald, Manfred, Dipl.-Ing., Dipl.-Wirtsch.-Ing.

(56) Entgegenhaltungen:
- EP-A- 0 307 696
- DE-A- 2 404 267
- DE-A- 2 724 458
- DE-A- 3 023 468
- DE-A- 3 129 964
- DE-U- 9 206 663
- FR-A- 2 284 739

## Beschreibung

Die vorliegende Erfindung betrifft eine verstellbare Ausstellvorrichtung für links- und rechtsschließende Dreh-Kipp- oder Kipp-Flügel nach dem Oberbegriff des Patentanspruchs 1.

Eine Vorrichtung dieser Art ist aus der DE-PS 30 23 468 bekannt. Darin wird eine Ausstellvorrichtung beschrieben, bei der das zapfenförmige Ende des Ausstellarms mit einem seitlichen Vorsprung versehen und so in dem Scherenlager angeordnet ist, daß die Drehbewegung des Scherenlagers um den Ausstellarm durch zwei im wesentlichen diametral gegenüberliegende, radiale Anschläge für den Vorsprung begrenzt ist.

Über eine drehbar an dem Scherenlager gehalterte Mutter ist der Ausstellarm gegenüber dem Scherenlager in axialer Richtung verstellbar. Zur Begrenzung dieser Axialbewegung ist die Stirnseite des Scherenlagers als ringsegmentförmige Fläche ausgebildet, an der bei maximaler Längsverstellung zum Flügel hin der Vorsprung zur Anlage kommt, wodurch die Axialbewegung begrenzt wird. Insbesondere soll dadurch ein vollständiges, unbeabsichtigtes Austreten des Ausstellarms aus dem Scherenlager und damit ein Abstürzen des Flügels verhindert werden, wenn sich die Verbindung zwischen Ausstellarm und Mutter lösen sollte.

In der Praxis hat sich gezeigt, daß durch die ständigen im Betrieb auftretenden Kippbewegungen des Ausstellarms gegenüber dem Scherenlager ein Lösen der Schraubverbindung zwischen Ausstellarm und Mutter und damit eine axiale Verschiebung des Ausstellarms zum Flügel hin auftreten kann. Diese axiale Verstellung erfolgt solange, bis der Vorsprung an der ringsegmentförmigen Fläche zur Anlage kommt.

Da das Scherenlager mit der ringsegmentförmigen Fläche als Gußteil hergestellt ist, ist es gegenüber dem aus Stahl gefertigten Ausstellarm mit dem seitlichen Vorsprung deutlich weicher ausgebildet.

Es hat sich nun gezeigt, daß das die ringsegmentförmige Fläche bildende weiche Ende des Scherenlagers im Laufe der Zeit von dem harten Vorsprung in Folge der ständigen Kippbewegungen durchgescheuert werden kann, bis schließlich der Vorsprung und damit das gesamte zapfenförmige Ende des Ausstellarms aus dem Scherenlager austreten und der Flügel abstürzen kann.

Aufgabe der Erfindung ist es, eine verstellbare Ausstellvorrichtung für links- und rechtsschließende Dreh-Kipp- oder Kipp-Flügel anzugeben, bei der ein durch den Betrieb bedingtes Lösen des Ausstellarms vom Scherenlager sicher verhindert wird.

Gelöst wird diese Aufgabe nach der Erfindung dadurch, daß die Begrenzungsvorrichtung aus einem härteren Material hergestellt ist als das Scherenlager, und daß der Vorsprung, zumindest bei einer Trennung von Ausstellarm und Befestigungsteil an der härteren Begrenzungsvorrichtung und nicht am weichen Scherenlager anliegt.

Durch die Verwendung eines härteren Materials für die Begrenzungsvorrichtung als für das Scherenlager wird die gestellte Aufgabe in vorteilhafter Weise gelöst.

Nach einer bevorzugten Ausführungsform sind das Scherenlager als Gußteil und die Begrenzungsvorrichtung und der Ausstellarm insbesondere aus Stahl hergestellt. Durch die Ausbildung der besonders vom Verschleiß betroffenen Teile, nämlich der Begrenzungsvorrichtung und des Ausstellarms, aus Stahl und des Scherenlagers als Gußteil kann eine hohe Wirtschaftlichkeit bei der Herstellung bei gleichzeitiger hoher Sicherheit garantiert werden.

Nach einer weiteren bevorzugten Ausführungsform sind der Vorsprung seitlich an dem zapfenförmigen Ende des Ausstellarms und die Anschläge im Inneren des Scherenlagers so angeordnet, daß diese Anschläge beim Verdrehen des Scherenlagers im bzw. gegen den Uhrzeigersinn an dem seitlichen Vorsprung oder den seitlichen Vorsprüngen zur Anlage kommen. Dabei ist die Begrenzungsvorrichtung dem seitlichen Vorsprung oder den seitlichen Vorsprüngen zugeordnet.

Bei Verwendung nur eines Vorsprungs sind die zwei Anschläge im wesentlichen diametral gegenüberliegend im Inneren des Scherenlagers angeordnet, so daß bei einer Verdrehung um 180° der Vorsprung in der einen Endlage an dem einen und in der anderen Endlage an dem anderen Anschlag zur Anlage kommt. Es können jedoch auch zwei Vorsprünge an dem zapfenförmigen Ende des Ausstellarms angeordnet sein, die beispielsweise im wesentlichen diametral gegenüberliegend angebracht sind. Die beiden Anschläge sind dann entsprechend nahe beieinander positioniert, so daß wiederum eine Verdrehung um 180° ermöglicht wird, wobei der eine Vorsprung bei der Rechtsdrehung an dem einen Anschlag und der andere Vorsprung bei einer Linksdrehung an dem anderen Anschlag zur Anlage kommt.

Die Begrenzungsvorrichtung ist bevorzugt im Bereich des dem Ausstellarm zugewandten Endes des Scherenlagers zumindest zum Flügel hin unverschiebbar so angeordnet, daß bei maximaler Längsverschiebung des Ausstellarms zum Flügel hin der Vorsprung/die Vorsprünge an der Begrenzungsvorrichtung zur Anlage kommt/kommen. Dadurch ist bei einer Maximalverschiebung gewährleistet, daß der aus hartem Material bestehende Vorsprung an der aus hartem Material bestehenden Begrenzungsvorrichtung zur Anlage kommt und damit kein Verschleiß durch die im Betrieb auftretenden Kippbewegungen am aus weichem Material bestehenden Scherenlager auftritt.

In einer weiteren vorteilhaften Ausführungsform ist die Begrenzungsvorrichtung als ein im wesentlichen U-förmiger Sicherheitsbügel ausgebildet. Das Scherenlager weist zumindest einen im wesentlichen senkrecht zur Längsachse liegenden schlitzförmigen Durchbruch auf, in dem der Sicherheitsbügel drehfest und unverschiebbar angeordnet ist.

Durch die Ausbildung als U-förmiger Sicherheitsbügel kann die Begrenzungsvorrichtung das zapfenförmige Ende des Ausstellarms so umfassen, daß bei einer maximalen Längsverschiebung des Ausstellarms zum Flügel hin der Vorsprung an diesem U-förmigen Sicherheitsbügel zur Anlage kommt.

Das Scherenlager kann auch zwei sich im wesentlichen gegenüberliegende Durchbrüche aufweisen, in denen jeweils ein Sicherheitsbügel angeordnet ist. Dadurch kann eine das gesamte zapfenförmige Ende des Ausstellarms umschließende Begrenzungsvorrichtung geschaffen werden. Bei Verwendung eines zapfenförmigen Endes mit zwei Vorsprüngen kann dann beispielsweise der eine Vorsprung an dem einen Sicherheitsbügel und der andere Vorsprung an dem anderen Sicherheitsbügel zur Anlage kommen.

Der Sicherheitsbügel ist bevorzugt im Durchbruch des Scherenlagers fixierbar. Beispielsweise kann er durch eine Verformung von am Scherenlager vorgesehenen Höckern verpreßbar sein. Auf diese Weise wird ein unbeabsichtigtes Austreten des Sicherheitsbügels aus dem Scherenlager verhindert.

In einer weiteren vorteilhaften Ausführungsform ist die Begrenzungseinrichtung als ein im wesentlichen ringförmiges, am Scherenlager abgestütztes Begrenzungsteil ausgebildet. Bevorzugt ist das Begrenzungsteil drehfest gelagert und weist eine bezüglich der Anschläge versetzte Ausnehmung auf, die mindestens die Größe des Querschnitts des Vorsprungs oder der Vorsprünge besitzt.

Durch diese Ausnehmung kann beim Zusammenbauen der Ausstellvorrichtung der Vorsprung geführt werden. Das ringförmige Begrenzungsteil kann ähnlich wie der U-förmige Sicherheitsbügel durch einen seitlichen Durchbruch in das Scherenlager eingeführt werden. Es kann aber auch beispielsweise über ein Gewinde oder ein anderes Befestigungsmittel an der Stirnseite des Scherenlagers befestigt sein.

Vorteilhaft sind die Abmessungen des Scherenlagers, des zapfenförmigen Endes und des Befestigungsteils so gewählt, daß auch bei Wirken der Begrenzungsvorrichtung das Befestigungsteil mit dem zapfenförmigen Ende des Ausstellarms verbunden ist. Das bedeutet, daß auch bei Anliegen des Vorsprungs an der Begrenzungsvorrichtung ein Großteil der von dem Gewicht des Flügels bewirkten Zugkraft von dem Befestigungsteil aufgenommen wird.

Weitere vorteilhafte Ausführungsformen sind in den Unteransprüchen angegeben.

Der Vorteil der Erfindung liegt darin, daß die erfindungsgemäß ausgestaltete Ausstellvorrichtung eine erhöhte Betriebssicherheit aufweist. Ein unbeabsichtigtes Austreten des Ausstellarms aus dem Scherenlager und damit verbunden ein Abstürzen von Flügeln ist mit einer Ausstellvorrichtung gemäß der vorliegenden Erfindung ausgeschlossen.

Da an dem Ausstellarm gegenüber dem Stand der Technik keine Änderungen vorgenommen werden müssen, kann eine bisher verwendete Ausstellvorrichtung einfach durch Austauschen des Scherenlagers auf eine sicherere Ausstellvorrichtung umgerüstet werden.

Die Erfindung wird nachfolgend anhand eines Ausführungsbeispiels unter Bezugnahme auf die Zeichnung erläutert; dabei zeigt:
- Fig. 1: eine Explosionsdarstellung einer erfindungsgemäß ausgebildeten Ausstellvorrichtung,
- Fig. 2: einen Querschnitt einer Ausstellvorrichtung nach Fig. 1 entlang der Schnittlinie B-B und
- Fig. 3: einen Querschnitt einer Ausstellvorrichtung nach Fig. 1 entlang der Schnittlinie A-A.

Fig. 1 zeigt eine erfindungsgemäß ausgebildete Ausstellvorrichtung in zerlegtem Zustand bestehend aus einem zapfenförmigen Ende 1 eines angedeuteten Ausstellarms 30, einem Scherenlager 3, einem U-förmigen Sicherheitsbügel 5 und einem Befestigungsteil 7.

Das Scherenlager 3 weist eine Bohrung 9 zur Aufnahme des zapfenförmigen Endes 1 des Ausstellarms 30 auf, wobei längs dieser Bohrung 9 eine Führung 11 angebracht ist, durch die beim Zusammenbauen der Ausstellvorrichtung ein an dem zapfenförmigen Ende 1 vorgesehener seitlicher Vorsprung 13 geführt wird. Bei zusammengebauter Ausstellvorrichtung kommt der Vorsprung 13 in einem Durchbruch 29 des Scherenlagers zu liegen. Die Ausdehnung des Durchbruchs 29 in Längsrichtung ist mit X bezeichnet.

In dem Durchbruch 29 kann der seitliche Vorsprung 13 zum einen beim Umstellen des Scherenlagers von links- auf rechtsschließende Flügel in Umfangsrichtung des zapfenförmigen Endes 1 und zum anderen bei einer Längsverstellung über das Befestigungsteil 7 in Längsrichtung innerhalb des durch den Durchbruch 29 vorgegebenen Verstellwegs X bewegt werden.

Der Ausstellarm 30 wird in zusammengebautem Zustand in dem Scherenlager 3 durch das Befestigungsteil 7 fixiert. Dazu weist das Befestigungsteil 7 ein Gewinde 15 auf, das mit einem nicht dargestellten Innengewinde, das in dem zapfenförmigen Ende 1 des Ausstellarms 30 ausgebildet ist, zusammenwirkt.

Das Befestigungsteil 7 weist an seinem linken Ende eine ringförmige Nut 17 auf. In zusammengebautem Zustand greift ein nicht dargestellter Bolzen durch eine Öffnung 19 im Scherenlager in die ringförmige Nut 17 und verhindert somit eine axiale Verstellung des Befestigungsteils 7. Die Drehbarkeit des Befestigungsteils 7 bleibt dabei erhalten.

Das Scherenlager 3 weist im Bereich seines rechten Endes einen schlitzförmigen Durchbruch 21 auf. Zu beiden Seiten dieses schlitzförmigen Durchbruchs 21 sind zwei Höcker 23 angeordnet. Der schlitzförmige Durchbruch 21 ist so dimensioniert, daß der U-förmige Sicherheitsbügel 5, wie durch einen Pfeil 25 angedeutet, darin eingesetzt werden kann. Der Innendurchmesser des U-förmigen Sicherheitsbügels 5 entspricht dabei im wesentlichen dem Durchmesser des zapfenförmigen Endes 1 des Ausstellarms 30.

Die Ausstellvorrichtung wird üblicherweise in vormontiertem Zustand an die Arbeitsstelle geliefert. Dazu wird nach der Herstellung der Einzelteile das Befestigungsteil 7 in das Scherenlager 3 eingesetzt und mit einem Bolzen, der durch die Öffnung 19 gesteckt wird, in axialer Richtung fixiert.

Zur Montage des Flügels wird das zapfenförmige Ende 1 des Ausstellarms 30 in das Scherenlager 3 eingeführt und mit dem Befestigungsteil 7 verschraubt. Der seitliche Vorsprung 13 wird dabei durch die Führung 11 geführt, bis er in dem Durchbruch 29 zu liegen kommt. Anschließend wird der U-förmige Sicherheitsbügel 5 in den schlitzförmigen Durchbruch 21 eingesetzt, so daß der seitliche Vorsprung 13 zwischen dem linken Ende des Scherenlagers 3 und dem U-förmigen Sicherheitsbügel 5 angeordnet ist. Der U-förmige Sicherheitsbügel 5 wird anschließend durch Verformung der Höcker 23 in dem schlitzförmigen Durchbruch 21 fixiert.

Fig. 2 zeigt einen Schnitt durch das Scherenlager 3 längs des Durchbruchs 29. Links und rechts der Bohrung 9 sind zwei Anschläge 27 angeordnet, an denen der seitliche Vorsprung 13 bei einer Einstellung für links- bzw. rechtsschließende Flügel zur Anlage kommt.

In Fig. 3 sind ebenfalls die Anschläge 27 zu erkennen. Der schlitzförmige Durchbruch 21 erstreckt sich auf der rechten Seite über den rechten Rand der Bohrung 9 und über die Außenseite der Führung 11 und auf der linken Seite symmetrisch zur Bohrung 9 über deren linken Rand hinaus.

Wird der U-förmige Sicherheitsbügel 5 in den zylindrischen Durchbruch 21 eingesetzt, so füllt er diesen vollständig so aus, daß die Führung 11 von dem U-förmigen Sicherheitsbügel 5 abgedeckt wird. Das bedeutet, bei unbeabsichtigt maximal zum Flügel hin verstelltem Ausstellarm 30 schleift aufgrund der im Betrieb auftretenden Kippbewegungen der seitliche Vorsprung 13 an dem U-förmigen Sicherheitsbügel 5 und nicht an dem weichen Scherenlager 3. Durch die Verwendung eines harten Materials sowohl für den U-förmige Sicherheitsbügel 5 als auch für das zapfenförmige Ende 1 und den seitlichen Vorsprung 13 wird somit ein Verschleiß und letztlich ein Durchbrechen des seitlichen Vorsprungs 13 durch den Sicherheitsbügel 5 und damit verbunden ein Abstürzen des Flügels verhindert.

### Bezugszeichenliste

- 1: zapfenförmiges Ende
- 3: Scherenlager
- 5: U-förmiges Sicherheitsbügel
- 7: Befestigungsteil
- 9: Bohrung
- 11: Führung
- 13: seitlicher Vorsprung
- 15: Gewinde
- 17: ringförmige Nut
- 19: öffnung
- 21: schlitzförmiger Durchbruch
- 23: Höcker
- 25: Pfeil
- 27: Anschläge
- 29: Durchbruch
- 30: Ausstellarm

## Patentansprüche

1. Verstellbare Ausstellvorrichtung für links- und rechtsschließende Dreh-Kipp- oder Kipp-Flügel, insbesondere für Flügel von Fenstern oder Türen, mit einem Scherenlager (3) und einem Ausstellarm (30), wobei das Scherenlager zum ersten (3) zur Aufnahme eines zapfenförmigen Endes (1) des Ausstellarms (30) ausgebildet ist, zum zweiten eine Drehbegrenzung zur Begrenzung des Drehwinkels zwischen Scherenlager (3) und Ausstellarm (30) mittels zwei Anschlägen (27) und zumindest eines am Austellarm (30) vorgesehenen Vorsprungs (13) aufweist, der bei einer Verdrehung des Ausstellarms (30) in der einen Endlage an dem einen und in der anderen Endlage an dem anderen Anschlag (27) zur Anlage kommt, und zum dritten über ein Befestigungsteil (7), insbesondere eine Schraube oder Mutter bezüglich des Ausstellarms (30) in Längsrichtung verstellbar ist, wobei das vollständige Austreten des zapfenförmigen Endes (1) des Ausstellarms (30) aus dem Scherenlager (3) zumindest bei einer Trennung von Ausstellarm (30) und Befestigungsteil (7) durch eine Begrenzungsvorrichtung verhindert wird,
dadurch **gekennzeichnet,**
daß die Begrenzungsvorrichtung aus einem härteren Material hergestellt ist als das Scherenlager (3), und daß der Vorsprung (13), zumindest bei einer Trennung von Ausstellarm (30) und Befestigungsteil (7), an der härteren Begrenzungsvorrichtung und nicht am weichen Scherenlager (3) anliegt.

2. Verstellbare Ausstellvorrichtung nach Anspruch 1,
dadurch **gekennzeichnet,**
daß das Scherenlager (3) als Gußteil und die Begrenzungsvorrichtung und der Ausstellarm (30) insbesondere aus Stahl hergestellt sind.

3. Verstellbare Ausstellvorrichtung nach den Ansprüchen 1 oder 2,
dadurch **gekennzeichnet,**
daß der Vorsprung (13) seitlich an dem zapfenförmige Ende (1) des Ausstellarms (30) und die Anschläge (27) im Inneren des Scherenlagers (3) so angeordnet sind, daß diese Anschläge (27) beim Verdrehen des Scherenlagers (3) im bzw. gegen den Uhrzeigersinn an dem seitlichen Vorsprung oder den seitlichen Vorsprüngen (13) zur Anlage kommen, und daß die Begrenzungsvorrichtung dem seitlichen Vorsprung oder den seitlichen Vorsprüngen (13) zugeordnet ist.

4. Verstellbare Ausstellvorrichtung nach Anspruch 3,
dadurch **gekennzeichnet,**
daß mindestens ein Vorsprung (13) und die Anschläge (27) so ausgebildet und angeordnet sind, daß das Scherenlager (3) um 180° verdrehbar ist.

5. Verstellbare Ausstellvorrichtung nach einem oder mehreren der vorhergehenden Ansprüche,
dadurch **gekennzeichnet,**
daß die Begrenzungsvorrichtung im Bereich des dem Ausstellarm (30) zugewandten Endes des Scherenlagers (3) zumindest zum Flügel hin unverschiebbar so angeordnet ist, daß bei maximaler Längsverschiebung des Ausstellarms (30) zum Flügel hin der Vorsprung/die Vorsprünge (13) an der Begrenzungsvorrichtung zur Anlage kommt/kommen.

6. Verstellbare Ausstellvorrichtung nach Anspruch 5,
dadurch **gekennzeichnet,**
daß die Begrenzungsvorrichtung als ein im wesentlichen U-förmiger Sicherheitsbügel (5) ausgebildet ist, daß das Scherenlager (3) zumindest einen im wesentlichen senkrecht zur Längsachse liegenden schlitzförmigen Durchbruch (21) aufweist, und daß der Sicherheitsbügel (5) in dem Durchbruch (21) drehfest und unverschiebbar angeordnet ist.

7. Verstellbare Ausstellvorrichtung nach den Ansprüchen 5 oder 6,
dadurch **gekennzeichnet,**
daß der Sicherheitsbügel (5) im Durchbruch (21) des Scherenlagers (3) insbesondere durch Verformung von am Scherenlager (3) vorgesehenen Höckern (23) fixierbar ist.

8. Verstellbare Ausstellvorrichtung nach Anspruch 5,
dadurch **gekennzeichnet,**
daß die Begrenzungsvorrichtung als ein im wesentlichen ringförmiges, am Scherenlager (3) abgestütztes Begrenzungsteil ausgebildet ist.

9. Verstellbare Ausstellvorrichtung nach Anspruch 8,
dadurch **gekennzeichnet,**
daß das ringförmige Begrenzungsteil eine bezüglich der Anschläge (27) versetzte Ausnehmung aufweist, die mindestens die Größe des Querschnitts des Vorsprungs oder der Vorsprünge (13) besitzt.

## Claims

1. Adjustable deployment device for left closing and right closing turn-tilt leaves or tilting leaves, in particular for leaves of windows or doors comprising a stay bearing (3) and a deployment stay (30), with the stay bearing (3) firstly being formed to receive a spigot-like end (1) of the deployment stay (30), secondly having a rotation limitation to restrict the angle of rotation being the stay bearing (3) and the deployment stay (30) by means of two abutments (27) and at least one projection (13) provided on the deployment stay (30), with the projection (13) coming into abutment on a rotation of the deployment stay (30) into the one end position on the one abutment and in the other end position on the other abutment (27), and thirdly being adjustable via a fastener part (7), in particular a screw or nut in the longitudinal direction with respect to the deployment stay (30), with the full emergence of the spigot-like end (1) of the deployment stay (30) out of the stay bearing (3) being prevented at least during a separation of the deployment stay (30) and the attachment part (7) by a restrictor device, characterised in that the restrictor device is manufactured of a harder material than the stay bearing (3); and in that the projection (13) contacts the harder limitation device and not the softer stay bearing (3), at least during a separation of the deployment stay (30) and the fastener part (7).

2. Adjustable deployment device in accordance with claim 1, characterised in that the stay bearing (3) is formed as a cast part and the restrictor device and the deployment stay (30) are in particular manufactured of steel.

3. Adjustable deployment device in accordance with claims 1 or 2, characterised in that the projection (13) is so arranged at the side on the spigot-like end (1) of the deployment stay (30) and the abutments (27) are so arranged in the interior of the stay bearing (3) that these abutments (27) come into contact with the lateral projection or with the lateral projections (13) on rotation of the stay bearing (13) in the clockwise sense or against the clockwise sense respectively, and in that the restrictor device is associated with the side projection or with the side projections (13).

4. Adjustable deployment device in accordance with claim 3, characterised in that at least one projection (13) and the abutments (27) are so formed and arranged that the stay bearing (3) is rotatable through 180°.

5. Adjustable deployment device in accordance with one or more of the preceding claims, characterised in that the restrictor device is so non-displaceably arranged at least with respect to the leaf in the region of the end of the stay bearing (3) adjacent the deployment stay (30) that with the maximum longitudinal displacement of the deployment stay (30) towards the leaf the projection/the projections (13) comes/come into contact with the restrictor device.

6. Adjustable deployment device in accordance with claim 5, characterised in that the restrictor device is formed as a substantially U-shaped safety hoop (5); in that the stay bearing (3) has at least one slit-like aperture (21) lying substantially perpendicular to the longitudinal axis; and in that the safety hoop (5) is rotationally fixedly and non-displaceably arranged in the aperture (21).

7. Adjustable deployment device in accordance with the claims 5 or 6, characterised in that the safety hoop (5) can be fixed in the aperture (21) of the stay bearing (3), in particular by deformation of noses (23) provided on the stay bearing (3).

8. Adjustable deployment device in accordance with claim 5, characterised in that the restrictor device is formed as a substantially ring-like restrictor part supported on the stay bearing (3).

9. Adjustable deployment device in accordance with claim 8, characterised in that the ring-like restrictor part has a recess displaced with respect to the abutment (27) and having at least the size of the cross-section of the projection or of the projections (13).

## Revendications

1. Dispositif de déploiement réglable pour des vantaux rotatifs/basculants ou basculants fermant vers la gauche et vers la droite, en particulier pour des vantaux de fenêtres ou de portes, comportant un élément de montage pivotant (3) et un bras de déploiement (30), l'élément de montage pivotant (3) étant réalisé premièrement pour recevoir une extrémité en forme de tenon (1) du bras de déploiement, présentant deuxièmement un dispositif de limitation de rotation pour limiter l'angle de rotation entre l'élément de montage pivotant (3) et le bras de déploiement (30) au moyen de deux butées (27) et d'au moins une saillie (13) prévue sur le bras de déploiement (30), laquelle vient en appui, lors d'une rotation du bras de déploiement (30), dans l'une des positions d'extrémité, contre l'une des butées et dans l'autre position d'extrémité contre l'autre butée (27), et troisièmement étant réglable en direction longitudinale par rapport au bras de déploiement (30) via une pièce de fixation (7), en particulier via une vis ou un écrou, la sortie entière de l'extrémité en forme de tenon (1) du bras de déploiement (30) hors de l'élément de montage pivotant (3) étant empêchée du moins lors d'une séparation du bras de déploiement (30) et de la pièce de fixation (7), par un dispositif de limitation, caractérisé en ce que le dispositif de limitation est fabriqué en un matériau plus dur que l'élément de montage pivotant (3), et en ce que la saillie (13) s'appuie contre le dispositif de limitation plus dur et non pas contre l'élément de montage pivotant tendre (3), du moins lors d'une séparation du bras de déploiement (30) et de la pièce de fixation (7).

2. Dispositif de déploiement réglable selon la revendication 1, caractérisé en ce que l'élément de montage pivotant (3) est réalisé en tant que pièce de fonderie, et en ce que le dispositif de limitation et le bras de déploiement (30) sont réalisés en particulier en acier.

3. Dispositif de déploiement réglable selon l'une ou l'autre des revendications 1 et 2, caractérisé en ce que la saillie (13) latéralement sur l'extrémité en forme de tenon (1) du bras de déploiement (30) et les butées (27) à l'intérieur de l'élément de montage pivotant (3) sont agencées de telle sorte que ces butées (27) viennent en appui contre la saillie latérale ou contre les saillies latérales (13) lors d'une rotation de l'élément de montage pivotant (3) dans le sens des aiguilles d'une montre ou en sens opposé, et en ce que le dispositif de limitation est associé à la saillie latérale ou aux saillies latérales (13).

4. Dispositif de déploiement réglable selon la revendication 3, caractérisé en ce qu'au moins une saillie (13) et les butées (27) sont réalisées et agencées de telle sorte que l'élément de montage pivotant (3) peut tourner de 180°.

5. Dispositif de déploiement réglable selon l'une ou plusieurs des revendications précédentes, caractérisé en ce que le dispositif de limitation est agencé de façon non déplaçable du moins vers le vantail dans la région de l'extrémité de l'élément de montage pivotant (3), qui est orientée vers le bras de déploiement (30), de telle sorte que lors d'un déplacement longitudinal maximum du bras de déploiement (3) vers le vantail, la saillie/les saillies (13) vient/viennent en appui contre le dispositif de limitation.

6. Dispositif de déploiement réglable selon la revendication 5, caractérisé en ce que le dispositif de limitation est réalisé sous forme d'un étrier de sécurité (5) sensiblement en forme de U, en ce que l'élément de montage pivotant (3) présente au moins une traversée en forme de fente (21) située sensiblement perpendiculairement à l'axe longitudinal, et en ce que l'étrier de sécurité (5) est agencé solidairement en rotation et de façon non déplaçable dans la traversée (21).

7. Dispositif de déploiement réglable selon l'une ou l'autre des revendications 5 et 6, caractérisé en ce que l'étrier de sécurité (5) peut être fixé dans la traversée (21) de l'élément de montage pivotant (3) en particulier par déformation de bosses (23) prévues sur l'élément de montage pivotant (3).

8. Dispositif de déploiement réglable selon la revendication 5, caractérisé en ce que le dispositif de limitation est réalisé sous forme d'une pièce de limitation sensiblement annulaire appuyée contre l'élément de montage pivotant (3).

9. Dispositif de déploiement réglable selon la revendication 8, caractérisé en ce que la pièce de limitation annulaire présente un évidement décalé par rapport aux butées (27), qui présente au moins la taille de la section transversale de la saillie ou des saillies (13).
